# EUROPÄISCHE PATENTSCHRIFT

(11) **EP 1 206 590 B1**
(45) Veröffentlichungstag und Bekanntmachung des Hinweises auf die Patenterteilung: **14.05.2003**
(21) Anmeldenummer: 00956251.3
(22) Anmeldetag: 21.07.2000
(51) Int. Cl.: C25B 3/02, C07C 43/315, C07C 47/277

(54) **VERFAHREN ZUR HERSTELLUNG VON IN ALPHA-STELLUNG OXIDIERTEN CARBONYLVERBINDUNGEN**
METHOD FOR PRODUCING CARBONYL COMPOUNDS WHICH ARE OXIDIZED IN POSITION ALPHA
PROCEDE DE PREPARATION DE COMPOSES CARBONYLE OXYDES A LA POSITION ALPHA

(30) Priorität: 06.08.1999 DE 19937108
(43) Veröffentlichungstag der Anmeldung: 22.05.2002
(73) Patentinhaber: BASF AKTIENGESELLSCHAFT, 67056 Ludwigshafen (DE)
(72) Erfinder: PÜTTER, Hermann, D-67433 Neustadt (DE); SCHIERLE-ARNDT, Kerstin, D-68219 Mannheim (DE); BOTZEM, Jörg, D-67117 Limburgerhof (DE)
(86) Internationale Anmeldenummer: EP0007026
(87) Internationale Veröffentlichungsnummer: WO01011111

(56) Entgegenhaltungen:
- EP-A- 0 460 451
- T. SHONO: "Electro-organic chemistry. Part 93. Electro-organic transformation of aldehydes and ketones to alpha-hydroxylated acetals using mediators and some synthetic uses of the products" JOURNAL OF THE CHEMICAL SOCIETY, PERKIN TRANSACTIONS 1, 1986, Seiten 73-77, XP002138877 LETCHWORTH GB

## Beschreibung

Die vorliegende Erfindung betrifft ein Verfahren zur Herstellung von einer Verbindung der allgemeinen Formel I in der R¹, R², R³ Wasserstoff, C₁- bis C₂₀-Alkyl, C₂- bis C₂₀-Alkenyl, C₂- bis C₂₀-Alkinyl, C₃- bis C₁₂-Cycloalkyl, C₄- bis C₂₀-Cycloalkyl-alkyl, C₁- bis C₂₀-Hydroxyalkyl, gegebenenfalls durch C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl oder C₇- bis C₂₀-Arylalkyl, oder R¹ und R² oder R³ gemeinsam eine gegebenenfalls durch C₁- bis C₈-Alkyl, C₁- bis C₈-Alkoxy und/oder Halogen ein- bis zweifach substituierte C₂- bis C₉-Alkandiyleinheit, in der 1 oder 2 Methylgruppen auch durch eine Einheit (CH=CH) ersetzt sein können, bedeutet und R³ zusätzlich eine acetalisierte Carbonylgruppe, in der sich die Alkoxygruppen von einem Alkohol der allgemeinen Formel II

R⁴-OH II

ableiten, in der R⁴ für C₁- bis C₆-Alkyl steht, bedeutet und
U eine acetalisierte Carbonylgruppe, in der sich die Alkoxygruppen von einem Alkohol der allgemeinen Formel II ableiten oder einer Verbindung der allgemeinen Formel III

R³-V-W-R¹ III

in der R¹ die gleiche Bedeutung wie in Formel I hat und R³ ausschließlich gegebenenfalls C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl ist
- V: eine Carbonylgruppe bedeutet oder die gleiche Bedeutung wie U in Formel I hat und
- W: die gleiche Bedeutung wie V hat, mit der Maßgabe, daß eine der Gruppen V oder W eine Carbonylgruppe und die andere Gruppe eine acetalisierte Carbonylgruppe bedeutet
oder
einer Verbindung der allgemeinen Formel IV

R³-V-W-O-R⁴ IV

in der R⁴ die gleiche Bedeutung wie in Formel II hat, V und W die gleiche Bedeutung wie in Formel II haben und R³ die gleiche Bedeutung wie in Formel III hat,
indem man eine Verbindung der allgemeinen Formel V in der V, R¹, R² und R³ die gleiche Bedeutung wie in Formel I bzw. III haben, mit der Maßgabe, daß
- für den Fall, daß eine Verbindung der Formel III gewünscht wird, nur eine solche Verbindung Va eingesetzt wird, in der
   - R¹: ausschließlich Wasserstoff bedeutet und
   - R³: ausschließlich gegebenenfalls durch C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl und
- für den Fall, daß Verbindungen der Formel IV gewünscht werden, nur eine solche Verbindung Vb eingesetzt wird, in der
   - R¹ und R²: ausschließlich Wasserstoff bedeuten,
   - R³: ausschließlich gegebenenfalls durch C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl
mit einem Alkohol der allgemeinen Formel II in Gegenwart eines Hilfselektrolyten und 1 bis 1000 Gew.-ppm Metallionen, bezogen auf die Gesamtmenge der Elektrolyseflüssigkeit eines Metallsalzes (S), abgeleitet von einem Metall der 1., 2., 6. oder 8. Nebengruppe oder von Blei, Zinn oder Rhenium, elektrochemisch umsetzt.

Aus der EP-A-460 451 ist ein Verfahren zur Herstellung von α-Hydroxymethylketalen durch elektrochemische Oxidation von Aldehyden bzw. Ketonen in Gegenwart von Alkoholen und Halogenverbindungen als Hilfselektrolyten bekannt. Die Nacharbeitung der Beispiele zeigt, daß unter den beschriebenen Verfahrensbedingungen auch höher oxydierte Carbonylverbindungen gebildet werden, wenn die Carbonylgruppe in α-Stellung zu einem aromatischen Rest steht. So kann zum Beispiel eine Methylengruppe in α-Position zur Carbonylgruppe bis zur Carbonylfunktion oxydiert werden und zusätzlich kann die ursprünglich vorhandene Carbonylbindung in Aldehyd oder Ketofunktion bis zur Carboxylgruppe oxydiert werden. Es entstehen also nicht nur α-Hydroxyketale sondern auch α-Ketaldehyde, α-Ketoacetale, α-Ketalcarbonsäureester und α-Ketoorthoester. Dieses Verfahren vermag jedoch noch nicht vollständig zu befriedigen, da die Gesamtausbeute der genannten Wertprodukte relativ gering ist und zusätzlich große Mengen an sonstigen weitgehend unbrauchbaren Produkten gebildet werden.

Die nicht vorveröffentlichte Deutsche Patentanmeldung 19904929 betrifft ein Verfahren zur Herstellung von 2,2,3,3-Tetramethoxypropanol durch elektrochemische Oxydation von Methylglyoxaldimethylacetal unter Verwendung einer Mischung enthaltend Methanol, Wasser und einen Hilfselektrolyten als Elektrolysemedium und einer Kathode aus Eisen, Stahl, Platin oder Zink.

Die Aufgabe der vorliegenden Erfindung bestand also darin, ein elektrochemisches Verfahren bereitzustellen, mit dem man aus Carbonylverbindungen in Keto- oder Aldehydfunktion in hohen Ausbeuten α-Hydroxyketale, α-Ketalaldehyde, α-Ketoacetale, α-Ketalcarbonsäureester und α-Ketoorthoester herstellen kann. Demgemäß wurde das vorstehend definierte Verfahren erfunden.

Das erfindungsgemäße Verfahren eignet sich besonders zur Herstellung von Verbindungen der allgemeinen Formel I III oder IV, in der sich der Rest R⁴ in der acetalysierten Carbonylgruppe von Methanol oder Ethanol ableitet.

Unter den Verbindungen der Formel I sind solche der Formel Ia in der U die gleiche Bedeutung wie in Formel I hat,
- n: 0, 1, 2 oder 3 bedeutet und
- R⁵: C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano bedeutet, bevorzugt.

Gleichfalls bevorzugt sind Verbindungen der allgemeinen Formel IIIa in der n, V, W und R⁵ die gleiche Bedeutung wie in Formel Ia bzw. III haben oder der allgemeinen Formel IVa
in der n, V, W, R⁴ und R⁵ die gleiche Bedeutung wie in Formel Ia bzw. IIIa haben.

Diese Verbindungen werden hergestellt, indem man als Ausgangsverbindung der allgemeinen Formel V eine solche der allgemeinen Formel Va einsetzt, in der n und R⁵ die gleiche Bedeutung wie in Formel Ia haben.

Weiterhin eignet sich das Verfahren besonders zur Herstellung von Verbindungen der allgemeinen Formel Ib

H₂ₘCₘ-CHOH-CH₂(OR⁴)₂ Ib

in der m eine Zahl von 1 bis 10 bedeutet und R⁴ die gleiche Bedeutung wie bei Formel II hat und zu deren Herstellung man eine Verbindung der allgemeinen Formel Vb

H₂ₘCₘ-CH₂-CHO Vb

einsetzt.

Ganz besonders eignet sich das Verfahren zur Herstellung von
- 2-Phenyl-2,2-dimethoxyethanol, 2-Phenyl-2,2-dimethoxyacetaldehyd und 2-Phenyl-glyoxaldimethylacetal aus Methanol und Acetophenon
- α-Hydroxyocatanaldimethylacetal aus Octanal und
- 2,2,3,3-Tetramethoxypropanol aus Methylglyocaldimethylacetal.

Als Hilfselektrolyt, der in der Elektrolyselösung enthalten ist, handelt es sich im Allgemeinen um einen halogenhaltigen Hilfselektrolyten wie elementares Halogen, Alkylhalogenide oder Halogenwaserstoffe. Bevorzugt können auch halogenhaltige Salze insbesondere Jodide oder Bromide eingesetzt werden. Beispiele sind Ammoniumhalogenide wie Ammoniumbromid, Ammoniumjodid oder Tetrabutylammoniumjodid. Besonders bevorzugte Metallhalogenide sind weiterhin Alkalihalogenide wie Natriumbromid, Natriumjodid, Kaliumjodid oder Kaliumbromid.

Bei den Metallsalzen (S) handelt es sich bevorzugt um solche, die sich von Mineralsäuren ableiten. Bei den Anionen des Metallsalzes handelt es sich also beispielsweise um Phosphat, Sulfat, Nitrat, Perchlorat oder Halogenid.

Bei den Kationen des Metallsalzes (S) handelt es sich bevorzugt um Eisen-, Nickel-, Platin-, Palladium-, Cobalt-, Zink-, Silberoder Kupferionen. Das Metallsalz (S) wird der Elektrolyselösung in solchen Mengen zugesetzt, daß dessen Metallionen darin in Mengen von 1 bis 1000, bevorzugt 5 bis 500, bevorzugt 5 bis 300 Gew.ppm, bezogen auf die Gesamtmenge der Elektrolyseflüssigkeit enthalten sind.

Gegebenenfalls setzt man der Elektrolyseflüssigkeit übliche Cosolvenzien zu. Dabei handelt es sich um die in der organischen Chemie allgemein üblichen inerten Lösungsmittel mit einem hohen Oxidationspotential. Beispielhaft genannt seien Dimethylcarbonat oder Propylencarbonat. Neben den genannten Cosolvenzien kann der Elektrolyseflüssigkeit auch Wasser zugesetzt werden, wobei der Wassergehalt allerdings 5 Gew.-%, bezogen auf die Gesamtmenge der Elektrolyseflüssigkeit, nicht überschreiten sollte.

Im allgemeinen ist die Elektrolyseflüssigkeit wie folgt zusammengesetzt:
- einer Ausgangsverbindung der allgemeinen Formel V
- einem Alkohol der allgemeinen Formel II
- einem halogenhaltigen Hilfselektrolyten
- katalytischen Mengen des Metallsalzes (S)
- gegebenenfalls den gewünschten Produkten der allgemeinen Formeln I, III und IV
- gegebenenfalls sonstigen Nebenprodukten der Elektrolyse die von den Verbindungen der allgemeinen Formeln I, II, III, IV und V abgeleitet sind
- gegebenenfalls sonstigen üblichen Cosolventien

Das Verhältnis der Produkte der allgemeine Formeln I und V sowie der sonstigen Nebenprodukte zu den Ausgangsverbindungen in der Elektrolyseflüssigkeit und das Verhältnis der einzelnen Produkte mit unterschiedlichem Oxidationsgrad zueinander ist naturgemäß abhängig vom Reaktionsfortschritt.

Das Verhältnis der Produkte der allgemeinen Formeln I, III, IV und V sowie der sonstigen Nebenprodukte zu den Ausgangsverbindungen in der Elektrolyseflüssigkeit und das Verhältnis der einzelenen Produkte mit unterschiedlichem Oxidationsgrad zueinander ist naturgemäß abhängig vom Reaktionsfortschritt.

Im allgemeinen beträgt die zur Umsetzung aufgewendete Ladungsmenge 1 bis 7 F pro Mol Ausgangsverbindung der allgemeinen Formel V. Bevorzugt werden 3,5 bis 4 F eingesetzt, wenn Mischungen gewünscht werden, die als Hauptkomponenten Verbindungen der Formel I und III enthalten sollen und 4,5 bis 5,5 F, wenn Mischungen gewünscht werden, die als Hauptkomponenten Verbindungen der Formel I und IV enthalten sollen.

Das erfindungsgemäße Verfahren kann in allen üblichen Elektrolysezellentypen durchgeführt werden. vorzugsweise arbeitet man mit ungeteilten Durchflusszellen.

Die Stromdichten, bei denen man das Verfahren durchführt, betragen im allgemeinen 0,5 bis 25 A/dm². Die Temperaturen betragen üblicherweise -20 bis 60°C, bevorzugt 0 bis 60°C. Im allgemeinen wird bei Normaldruck gearbeitet. Höhere Drücke werden bevorzugt dann angewandt, wenn bei höheren Temperaturen gearbeitet werden soll, um eine Sieden der Ausgangsverbindungen bzw. Cosolventien zu vermeiden.

Als Anodenmaterialien eignen sich beispielsweise Edelmetalle wie Platin oder Metalloxide wie Ruthenium oder Chromoxid oder Mischoxide des Typs RuoₓTiOₓ. Bevorzugt sind Graphit oder Kohleelektroden.

Als Kathodenmaterialien kommen in der Regel Eisen, Stahl, Nickel oder Edelmetalle wie Platin sowie Graphit oder Kohlematerialien in Betracht.

Nach Beendigung der Reaktion wird die Elektrolyseflüssigkeit nach allgemeinen Trennmethoden aufgearbeitet. Hierzu wird die Elektrolyseflüssigkeit im allgemeinen zunächst destilliert und die einzelnen Verbindungen werden in Form von unterschiedlichen Fraktionen getrennt gewonnen. Eine weitere Reinigung kann beispielsweise durch Kristallisation oder chromatographisch erfolgen.

### Experimenteller Teil

Alle Versuche wurden in einer ungeteilten Zelle mit 11 bipolaren Elektroden (10 Spalte, Spaltabstand 1,5 mm) durchgeführt.

Stromdichte: 3,4 A/dm²

Durchfluß: 400 l/h

### Beispiel 1:

| | |
|---|---|
| Ansatz | 450 g Acetophenon |
| | 30 g Kaliumiodid |
| | 2460 g Methanol |
| | Fe(III): 5 ppm |
| Kathode | Stahl 1.4301 |
| Anode | Graphit |
| Dauer | 7,03 h |
| Temperatur | 36 °C |
| Ladungsmenge | 3,5 F |
| Stromstärke | 5 A |
| Umsatz | >99 % |

Ausbeuten der Wertprodukte:

| | |
|---|---|
| 2-Phenyl-2.2-dimethoxy-ethanol | 24 % |
| 5 2-Phenyl-2.2-dimethoxy-acetaldehyd | 42 % |
| 2-Phenylglyoxaldimethylacetal | 0 % |
| Phenylglyoxylsäuremethylorthoester und 2-Phenyl-2.2-dimethoxyessigsäuremethylester | 0 % |
| Gesamt | 66 % |

### Beispiel 2:

| | |
|---|---|
| Ansatz | 450 g Acetophenon |
| | 30 g Kaliumiodid |
| | 2460 g Methanol |
| | Fe(III): 5 ppm |
| Kathode | Graphit |
| Anode | Graphit |
| Dauer | 7,03 h |
| Temperatur | 36°C |
| Ladungsmenge | 3,5 F |
| Stromstärke | 5 A |
| Umsatz | 84 % |

Ausbeuten der Wertprodukte:

| | |
|---|---|
| 2-Phenyl-2.2-dimethoxy-ethanol | 15 % |
| 2-Phenyl-2.2-dimethoxy-acetaldehyd | 24 % |
| 2-Phenylglyoxaldimethylacetal | 8 % |
| Phenylglyoxylsäuremethylorthoester und 2-Phenyl-2.2-dimethoxyessigsäuremethylester | 3 % |
| Gesamt | 50 % |

### Beispiel 3 (4118/98-176):

| | |
|---|---|
| Ansatz | 450 g Acetophenon |
| | 90 g Kaliumiodid |
| | 2460 g Methanol |
| | Fe(III) : 5 ppm |
| Kathode | Stahl 1.4301 |
| Anode | Graphit |
| Dauer | 7,03 h |
| Temperatur | 55-58°C |
| Ladungsmenge | 3,5 F |
| Stromstärke | 5 A |
| Umsatz | 88 % |

Ausbeuten der Wertprodukte:

| | |
|---|---|
| 2-Phenyl-2.2-dimethoxy-ethanol | 38 % |
| 2-Phenyl-2.2-dimethoxy-acetaldehyd | 19% |
| 2-Phenylglyoxaldimethylacetal | 12% |
| Phenylglyoxylsäuremethylorthoester und 2-Phenyl-2.2-dimethoxyessigsäuremethylester | 1% |
| Gesamt | 70 % |

### Beispiel 4:

| | |
|---|---|
| Ansatz | 450 g Acetophenon |
| | 90 g Kaliumiodid |
| | 2460 g Methanol |
| | Fe(III): 5 ppm |
| Kathode | Stahl 1.4301 |
| Anode | Graphit |
| Dauer | 10,47 h |
| Temperatur | 55-58°C |
| Strommenge | 5,5 F |
| Stromstärke | 5 A |
| Umsatz | >99 % |

Ausbeuten der Wertprodukte:

| | |
|---|---|
| 2-Phenyl-2.2-dimethoxy-ethanol | 39 % |
| 2-Phenyl-2.2-dimethoxy-acetaldehyd | 0 % |
| 2-Phenylglyoxaldimethylacetal | 3 % |
| Phenylglyoxylsäuremethylorthoester und 2-Phenyl-2.2-dimethoxyessigsäuremethylester | 39 % |

### Beispiel 5:

| | |
|---|---|
| Ansatz | 450 g Octanal |
| | 90 g Kaliumiodid |
| | 2460 g Methanol |
| | Fe (III): 5 ppm |
| Kathode | MKUS-F04 (SGL) |
| Anode | Graphitfilz RVG 2003, 6 mm (Deutsche Carbon) |
| Dauer | 3,76 h |
| Temperatur | 55-58°C |
| Strommenge | 2 F |
| Stromstärke | 5 A |
| Umsatz | >99 % |
| Ausbeute | 37 % α-Hydroxyoctanaldimethylacetal |

### Beispiel 6:

| | |
|---|---|
| Ansatz | 450 g Octanal |
| | 90 g Kaliumiodid |
| | 2460 g Methanol |
| | Fe (III): 5 ppm |
| Kathode | MKUS-F04 (SGL) |
| Anode (Deutsche Carbon) | Graphitfilz RVG 2003, 6 mm |
| Dauer | 3,76 h |
| Temperatur | 26-28°C |
| Strommenge | 2 F |
| Stromstärke | 5 A |
| Umsatz | 97 % |
| Ausbeute | 45 % α-Hydroxyoctanaldimethylacetal |

### Beispiel 7:

| | |
|---|---|
| Ansatz | 450 g Methylglyoxaldimethylacetal |
| | 45 g Kaliumiodid |
| | 2505 g Methanol |
| | 0,11 g NiSO₄ |
| Kathode | Graphit |
| Anode | Graphit |
| Dauer | 5 h |
| Temperatur | 30 °C |
| Stromstärke | 5 A |
| Umsatz | 52% |
| Selektivität | 59,4% |
| Ausbeute an 2,2,3,3-Tetramethoxypropanol | 31 % |

### Vergleichsbeispiel 1:

| | |
|---|---|
| Ansatz | 450 g Acetophenon |
| | 30 g Kaliumiodid |
| | 2460 g Methanol |
| Kathode | Stahl 1.4301 |
| Anode | Graphit |
| Dauer | 7,03 h |
| Temperatur | 36°C |
| Ladungsmenge | 3,5 F |
| Stromstärke | 5 A |
| Umsatz | 98 % |

Ausbeuten der Wertprodukte:

| | |
|---|---|
| 2-Phenyl-2.2-dimethoxy-ethanol | 19 % |
| 2-Phenyl-2.2-dimethoxy-acetaldehyd | 12 % |
| 2-Phenylglyoxaldimethylacetal | 5 % |
| Phenylglyoxylsäuremethylorthoester und 2-Phenyl-2.2-dimethoxyessigsäuremethylester | 9 % |
| Gesamt | 45 % |

### Vergleichsbeispiel 2:

| | |
|---|---|
| Ansatz | 450 g Acetophenon |
| | 30 g Kaliumiodid |
| | 2460 g Methanol |
| Kathode | Graphit |
| Anode | Graphit |
| Dauer | 7,03 h |
| Temperatur | 36 °C |
| Ladungsmenge | 3,5 F |
| Stromstärke | 5 A |
| Umsatz | 95% |

Ausbeuten der Wertprodukte:

| | |
|---|---|
| 2-Phenyl-2.2-dimethoxy-ethanol | 7 % |
| 2-Phenyl-2.2-dimethoxy-acetaldehyd | 25 % |
| 2-Phenylglyoxaldimethylacetal | 3 % |
| Phenylglyoxylsäuremethylorthoester und 2-Phenyl-2.2-dimethoxyessigsäuremethylester | 1 % |
| Gesamt | 36% |

### Vergleichsbeispiel 3:

| | |
|---|---|
| Ansatz | 450 g Octanal 90 g Kaliumiodid |
| | 2460 g Methanol |
| Kathode | Graphit |
| Anode | Graphit |
| Dauer | 3,76 h |
| Temperatur | 55-58°C |
| Strommenge | 2 F |
| Stromstärke | 5 A |
| Umsatz | >99 % |
| Ausbeute | 30 % |

### Vergleichsbeispiel 4:

| | |
|---|---|
| Ansatz | 450 g Octanal |
| | 90 g Kaliumiodid |
| | 2460 g Methanol |
| Kathode | Graphit |
| Anode | Graphit |
| Dauer | 3,76 h |
| Temperatur | 26-28°C |
| Strommenge | 2 F |
| Stromstärke | 5 A |
| Umsatz | >99 % |
| Ausbeute | 40 % |

### Vergleichbeispiel 5:

| | |
|---|---|
| Ansatz | 450 g Methylglyoxaldimethylacetal |
| | 45 g Kaliumiodid |
| | 2505 g Methanol |
| Kathode | Graphit |
| Anode | Graphit |
| Dauer | 5 h |
| Temperatur | 30 °C |
| Stromstärke | 5 A |
| Umsatz | >99% |
| Selektivität | 24,6% |
| Ausbeute | 2,2,3,3-Tetramethoxypropanol |
| | 24,6% |

## Patentansprüche

1. Verfahren zur Herstellung von einer Verbindung der allgemeinen Formel I in der R¹, R², R³ Wasserstoff, C₁- bis C₂₀-Alkyl, C₂- bis C₂₀-Alkenyl, C₂- bis C₂₀-Alkinyl, C₃- bis C₁₂-Cycloalkyl, C₄bis C₂₀-Cycloalkyl-alkyl, C₁- bis C₂₀-Hydroxyalkyl, gegebenenfalls durch C₁- bis C₈-Alkyl, C₁- bis C₈-Alkoxy, Halogen, C₁bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl oder C₇- bis C₂₀-Arylalkyl, oder R¹ und R² oder R³ gemeinsam eine gegebenenfalls durch C₁- bis C₈-Alkyl, C₁- bis C₈-Alkoxy und/oder Halogen ein- bis zweifach substituierte C₂- bis C₉-Alkandiyleinheit, in der 1 oder 2 Methylgruppen auch durch eine Einheit (CH=CH) ersetzt sein können, bedeutet und R³ zusätzlich eine acetalisierte Carbonylgruppe, in der sich die Alkoxygruppen von einem Alkohol der allgemeinen Formel II
R⁴-OH II
ableiten, in der R⁴ für C₁- bis C₆-Alkyl steht, bedeutet und
U eine acetalisierte Carbonylgruppe, in der sich die Alkoxygruppen von einem Alkohol der allgemeinen Formel II ableiten oder
einer Verbindung der allgemeinen Formel III
R³-V-W-R¹ III
in der R¹ die gleiche Bedeutung wie in Formel I hat und R³ ausschließlich gegebenenfalls C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl ist
V eine Carbonylgruppe bedeutet oder die gleiche Bedeutung wie U in Formel I hat und
W die gleiche Bedeutung wie V hat, mit der Maßgabe, daß eine der Gruppen V oder W eine Carbonylgruppe und die andere Gruppe eine acetalisierte Carbonylgruppe bedeutet
oder
einer Verbindung der allgemeinen Formel IV
R³-V-W-O-R⁴ IV
in der R⁴ die gleiche Bedeutung wie in Formel II hat, V, W und R³ die gleiche Bedeutung wie in Formel III haben,
indem man eine Verbindung der allgemeinen Formel V in der V, R¹, R² und R³ die gleiche Bedeutung wie in Formel I bzw. III haben, mit der Maßgabe, daß
- für den Fall, daß eine Verbindung der Formel III gewünscht wird, nur eine solche Verbindung Va eingesetzt wird, in der
R¹ ausschließlich Wasserstoff bedeutet und
R³ ausschließlich gegebenenfalls durch C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl und
- für den Fall, daß eine Verbindung der Formel IV gewünscht wird, nur eine solche Verbindung Vb eingesetzt wird, in der
R¹ und R² ausschließlich Wasserstoff bedeuten,
R³ ausschließlich gegebenenfalls durch C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano substituiertes Aryl
mit einem Alkohol der allgemeinen Formel II in Gegenwart eines Hilfselektrolyten und 1 bis 1000 Gew.-ppm Metallionen, bezogen auf die Gesamtmenge der Elektrolyseflüssigkeit, eines Metallsalzes (S), abgeleitet von einem Metall der 1., 2., 6. oder 8. Nebengruppe oder von Blei, Zinn oder Rhenium, elektrochemisch umsetzt.

2. Verfahren nach Anspruch 1, zur Herstellung einer Verbindung der allgemeinen Formel Ia in der U die gleiche Bedeutung wie in Formel I hat,
n 0, 1, 2 oder 3 bedeutet und
R⁵ C₁- bis C₈-Alkyl, C₁- bis C₈-Alkoxy, Halogen, C₁- bis C₄-Halogenalkyl, C₁- bis C₄-Halogenalkoxy, Phenyl, Phenoxy, Halogenphenyl, Halogenphenoxy, Carboxy, C₂- bis C₈-Alkoxycarbonyl oder Cyano bedeutet
oder der allgemeinen Formel IIIa
in der n, V, W und R⁵ die gleiche Bedeutung wie in Formel Ia bzw. III haben oder der allgemeinen Formel IVa
in der n, V, W, R⁴ und R⁵ die gleiche Bedeutung wie in Formel Ia bzw. IIIa haben, indem man als Ausgangsverbindung der allgemeinen Formel V eine solche der allgemeinen Formel Va einsetzt, in der n und R⁵ die gleiche Bedeutung wie in Formel Ia haben.

3. Verfahren nach Anspruch 2, wobei es sich bei der Verbindung der allgemeinen Formel Ia um 2-Phenyl-2.2-dimethoxyethanol, der allgemeinen Formel IIIa um 2-Phenyl-2.2-dimethoxyacetaldehyd und 2-Phenylglyoxaldimethylacetal, der der allgemeinen Formel IVa um Phenylglyoxylsäuremethylorthoester und der der allgemeinen Formel Va um Acetophenon handelt.

4. Verfahren nach dem Anspruch 1, wobei es sich bei der Verbindung der allgemeinen Formel I um eine der allgemeinen Formel Ib
H₂ₘCₘ-CHOH-CH₂(OR⁴)₂ Ib
in der m eine Zahl von 1 bis 10 bedeutet und R⁴ die gleiche Bedeutung wie bei Formel II hat und es sich bei der Verbindung der allgemeinen Formel V um eine der allgemeinen Formel Ib
H₂ₘCₘ-CH₂-CHO Vb
handelt.

5. Verfahren nach den Ansprüchen 1 bis 4, wobei es sich bei der Verbindung der Formel I um 2,2,3,3-Tetramethoxypropanol handelt und als Ausgangsverbindung Methylglyoxaldimethylacetal eingesetzt wird.

6. Verfahren nach den Ansprüchen 1 bis 5, wobei sich die Anionen des Metallsalzes (S) von Mineralsäuren ableiten.

7. Verfahren nach den Ansprüchen 1 bis 6, wobei es sich bei den Anionen des Metallsalzes (S) um Phosphat, Sulfat, Nitrat, Perchlorat oder Halogenid handelt.

8. Verfahren nach den Ansprüchen 1 bis 7, wobei es sich bei den Kationen des Metallsalzes (S) um Eisen, Nickel, Platin, Palladium, Cobalt, Zink, Silber oder Kupfer handelt.

9. Verfahren nach den Ansprüchen 1 bis 8, wobei die Elektrolyseflüssigkeit einen halogenhaltigen Hilfselektrolyten enthält.

10. Verfahren nach den Ansprüchen 1 bis 9, wobei
- der Anteil der Ausgangsverbindungen und Produkte der allgemeinen Formeln I, III, IV und V sowie der sonstigen Nebenprodukte der Elektrolyse aus den vorgenannten Verbindungen 1 bis 70 Gew.-%,
- der Anteil des Alkohols der allgemeinen Formel II 14,9 bis 94,9 Gew.-%,
- der Anteil an Hilfselektrolyt 0,1 bis 5 Gew.-% und
- der Anteil an gegebenenfalls vorhandenem Cosolvens 0 bis 70 Gew.-%
bezogen auf die Elektrolyseflüssigkeit, beträgt.

11. Verfahren nach den Ansprüchen 1 bis 10, wobei man die Elektrolyse in einer ungeteilten Elektrolysezelle durchführt.

12. Verfahren nach den Ansprüchen 1 bis 11, wobei man als Anoden solche aus Edelmetallen, Edelmetalloxiden, Graphit oder Kohlematerialien und als Kathoden solche aus Eisen, Stahl, Nickel, Zink, Edelmetallen, Graphit oder Kohlematerialien einsetzt.

## Claims

1. A process for the preparation of a compound of the general formula I where R¹, R², R³ are hydrogen, C₁- to C₂₀-alkyl, C₂- to C₂₀-alkenyl, C₂- to C₂₀-alkynyl, C₃- to C₁₂-cycloalkyl, C₄- to C₂₀-cycloalkyl-alkyl, C₁- to C₂₀-hydroxyalkyl, or aryl or C₇- to C₂₀-arylalkyl which is unsubstituted or substituted by C₁- to C₈-alkyl, C₁- to C₈-alkoxy, halogen, C₁- to C₄-haloalkyl, C₁- to C₄-haloalkoxy, phenyl, phenoxy, halophenyl, halophenoxy, carboxyl, C₂- to C₈-alkoxycarbonyl or cyano, or R¹ and R² or R³ together are a C₂- to C₉-alkanediyl unit which is unsubstituted, monosubstituted or disubstituted by C₁- to C₈-alkyl, C₁- to C₈-alkoxy and/or halogen and in which one or two methyl groups may also be replaced by a (CH=CH) unit and R³ is additionally an acetylated carbonyl group in which the alkoxy groups are derived from an alcohol of the general formula II
R⁴-OH II
where R⁴ is C₁- to C₆-alkyl, and
U is an acetylated carbonyl group in which the alkoxy groups are derived from an alcohol of the general formula II, or is a compound of the general formula III
R³-V-W-R¹ III
where R¹ is as defined under the formula I, and R³ is exclusively aryl which is unsubstituted or substituted by C₁- to C₈-alkyl, C₁- to C₈-alkoxy, halogen, C₁- to C₄-haloalkyl, C₁- to C₄-haloalkoxy, phenyl, phenoxy, halophenyl, halophenoxy, carboxyl, C₂- to C₈-alkoxycarbonyl or cyano,
V is a carbonyl group or is as defined for U under the formula I, and
W is as defined for V, with the proviso that one of the groups V and W is a carbonyl group and the other is an acetylated carbonyl group,
or
a compound of the general formula IV
R³ -V-W-O-R⁴ IV
where R⁴ is as defined under the formula II, V, W and R³ are as defined under the formula III,
by subjecting a compound of the general formula V where V, R¹, R² and R³ are as defined under the formula I or III, with the proviso that
- in the case where a compound of the formula III is desired, use is only made of a compound Va in which
R¹ is exclusively hydrogen and
R³ is exclusively aryl which is unsubstituted or substituted by C₁- to C₈-alkyl, C₁- to C₈-alkoxy, halogen, C₁- to C₄-haloalkyl, C₁- to C₄-haloalkoxy, phenyl, phenoxy, halophenyl, halophenoxy, carboxyl, C₂- to C₈-alkoxycarbonyl or cyano, and
- in the case where a compound of the formula IV is desired, use is only made of a compound Vb in which
R¹ and R² are exclusively hydrogen,
R³ is exclusively aryl which is unsubstituted or substituted by C₁- to C₈-alkyl, C₁- to C₈-alkoxy, halogen, C₁- to C₄-haloalkyl, C₁- to C₄-haloalkoxy, phenyl, phenoxy, halophenyl, halophenoxy, carboxyl, C₂- to C₈-alkoxycarbonyl or cyano,
to an electrochemical reaction with an alcohol of the general formula II in the presence of an auxiliary electrolyte and from 1 to 1000 ppm by weight of metal ions, based on the total amount of electrolysis liquid, of a metal salt (S) derived from a metal from the 1st, 2nd, 6th or 8th sub-group or from lead, tin or rhenium.

2. A process as claimed in claim 1 for the preparation of a compound of the general formula Ia where U is as defined under the formula I,
n is 0, 1, 2 or 3, and
R⁵ is C₁- to C₈-alkyl, C₁- to C₈-alkoxy, halogen, C₁- to C₄-haloalkyl, C₁- to C₄-haloalkoxy, phenyl, phenoxy, halophenyl, halophenoxy, carboxyl, C₂- to C₈-alkoxycarbonyl or cyano,
or of the general formula IIIa where n, V, W and R⁵ are as defined under the formula Ia or III,
or of the general formula IVa where n, V, W, R⁴ and R⁵ are as defined under the formula Ia or IIIa, by employing, as starting compound of the general formula V, a compound of the general formula Va where n and R⁵ are as defined under the formula Ia.

3. A process as claimed in claim 2, where the compound of the general formula Ia is 2-phenyl-2,2-dimethoxyethanol, the compound of the general formula IIIa is 2-phenyl-2,2-dimethoxyacetaldehyde or 2-phenylglyoxal dimethyl acetal, the compound of the general formula IVa is phenylglyoxylic acid methyl orthoester, and the compound of the general formula Va is acetophenone.

4. A process as claimed in claim 1, where the compound of the general formula I is a compound of the general formula Ib
H₂ₘCₘ-CHOH-CH₂(OR⁴)₂ Ib
where m is a number from 1 to 10, and R⁴ is as defined under the formula II, and the compound of the general formula V is a compound of the general formula Vb
H₂ₘCₘ-CH₂-CHO Vb.

5. A process as claimed in any one of claims 1 to 4, where the compound of the formula I is 2,2,3,3-tetramethoxypropanol, and the starting compound employed is methylglyoxal dimethyl acetal.

6. A process as claimed in any one of claims 1 to 5, where the anions of the metal salt (S) are derived from mineral acids.

7. A process as claimed in any one of claims 1 to 6, where the anions of the metal salt (S) are phosphate, sulfate, nitrate, perchlorate or halide.

8. A process as claimed in any one of claims 1 to 7, where the cations of the metal salt (S) are iron, nickel, platinum, palladium, cobalt, zinc, silver or copper.

9. A process as claimed in any one of claims 1 to 8, where the electrolysis liquid contains a halogen-containing auxiliary electrolyte.

10. A process as claimed in any one of claims 1 to 9, where
- the proportion of the starting compounds and products of the general formulae I, III, IV and V and of the other by-products of electrolysis from the abovementioned compounds is from 1 to 70% by weight,
- the proportion of the alcohol of the general formula II is from 14.9 to 94.9% by weight,
- the proportion of auxiliary electrolyte is from 0.1 to 5% by weight, and
- the proportion of any co-solvents present is from 0 to 70% by weight,
based on the electrolysis liquid.

11. A process as claimed in any one of claims 1 to 10, where the electrolysis is carried out in an undivided electrolysis cell.

12. A process as claimed in any one of claims 1 to 11, where the anodes employed are made of noble metals, noble-metal oxides, graphite or carbon materials, and the cathodes employed are made of iron, steel, nickel, zinc, noble metals, graphite or carbon materials.

## Revendications

1. Procédé de préparation d'un composé de formule générale I dans laquelle
R¹, R² et R³ représentent un atome d'hydrogène, un groupe alkyle en C₁ à C₂₀, alcényle en C₂ à C₂₀, alcynyle en C₂ à C₂₀, cycloalkyle en C₃ à C₁₂, (cycloalkyle en C₄ à C₂₀)alkyle, hydroxyalkyle en C₁ à C₂₀, un groupe aryle ou arylalkyle en C₇ à C₂₀ éventuellement substitué par un groupe alkyle en C₁ à C₈, alcoxy en C₁ à C₈, halogéno, halogénoalkyle en C₁ à C₄, halogénoalcoxy en C₁ à C₄, phényle, phénoxy, halogénophényle, halogénophénoxy, carboxy, (alcoxy en C₂ à C₈)carbonyle ou cyano, ou bien R¹ et R² ou R³ représentent conjointement un motif (alkane en C₂ à C₉)diyle éventuellement substitué, de une à deux fois, par un groupe alkyle en C₁ à C₈, alcoxy en C₁ à C₈ et/ou halogéno, motif dans lequel 1 ou 2 groupes méthyle peuvent être remplacés par un motif (CH=CH), et R³ représente, de plus, un groupe carbonyle acétalisé dans lequel les groupes alcoxy sont dérivés d'un alcool de formule générale II
R⁴-OH II
dans laquelle R⁴ représente un groupe alkyle en C₁ à C₆, et U représente un groupe carbonyle acétalisé dans lequel les groupes alcoxy sont dérivés
d'un alcool de formule générale II ou
d'un composé de formule générale III
R³-V-W-R¹ III
dans laquelle R¹ prend la même signification que dans la formule I et R³ représente exclusivement un groupe aryle éventuellement substitué par un groupe alkyle en C₁ à C₈, alcoxy en C₁ à C₈, halogéno, halogénoalkyle en C₁ à C₄, halogénoalcoxy en C₁ à C₄, phényle, phénoxy, halogénophényle, halogénophénoxy, carboxy, (alcoxy en C₁ à C₈)carbonyle ou cyano
V représente un groupe carbonyle ou prend la même signification que U dans la formule I, et
W prend la même signification que V, à condition qu'un des groupes V ou W représente un groupe carbonyle et l'autre groupe représente un groupe carbonyle acétalisé
ou
d'un composé de formule générale IV
R³-V-W-O-R⁴ IV
dans laquelle R⁴ prend la même signification que dans la formule II, et V, W et R³ prennent la même signification que dans la formule III,
consistant à faire réagir par voie électrochimique un composé de formule générale V dans laquelle V, R¹, R² et R³ prennent la même signification que dans la formule I ou III, à condition que
- dans le cas où l'on souhaite un composé de formule III, on met en oeuvre uniquement un composé Va dans lequel
R¹ représente exclusivement un atome d'hydrogène, et
R³ représente exclusivement un groupe aryle éventuellement substitué par un groupe alkyle en C₁ à C₈, alcoxy en C₁ à C₈, halogéno, un groupe halogénoalkyle en C₁ à C₄, halogénoalcoxy en C₁ à C₄, phényle, phénoxy, halogénophényle, halogénophénoxy, carboxy, (alcoxy en C₂ à C₈)carbonyle ou cyano, et
- dans le cas où l'on souhaite un composé de formule IV, on met en oeuvre uniquement un composé Vb dans lequel
R¹ et R² représentent exclusivement un atome d'hydrogène,
R³ représente exclusivement un groupe aryle éventuellement substitué par un groupe alkyle en C₁ à C₈, alcoxy en C₁ à C₈, halogéno, un groupe halogénoalkyle en C₁ à C₄, halogénoalcoxy en C₁ à C₄, phényle, phénoxy, halogénophényle, halogénophénoxy, carboxy, (alcoxy en C₂ à C₈)carbonyle ou cyano,
avec un alcool de formule générale II, en présence d'un électrolyte auxiliaire et de 1 ppm à 1 000 ppm en poids d'ions métalliques, par rapport à la quantité totale du liquide d'électrolyse, d'un sel métallique (S) qui est dérivé d'un métal du 1^{ier}, 2^{ème}, 6^{ème} ou 8^{ème} sous-groupe ou bien du plomb, de l'étain ou du rhénium.

2. Procédé selon la revendication 1, pour la préparation d'un composé de formule générale Ia : dans laquelle U prend la même signification que dans la formule I,
n vaut 0, 1, 2 ou 3, et
R⁵ représente un groupe alkyle en C₁ à C₈, alcoxy en C₁ à C₈, halogéno, halogénoalkyle en C₁ à C₄, halogénoalcoxy en C₁ à C₄, phényle, phénoxy, halogénophényle, halogénophénoxy, carboxy, (alcoxy en C₂ à C₈)carbonyle ou cyano,
ou de formule générale IIIa dans laquelle n, V, W et R⁵ prennent la même signification que dans la formule Ia ou III,
ou de formule générale IVa dans laquelle n, V, W et R⁵ prennent la même signification que dans la formule Ia ou IIIa, consistant à mettre en oeuvre, en tant que composé de départ de formule générale V, un composé de formule générale Va dans laquelle n et R⁵ prennent la même signification que dans la formule Ia.

3. Procédé selon la revendication 2, où le composé de formule générale Ia est le 2-phényl-2,2-diméthoxyéthanol, celui de formule générale IIIa est le 2-phényl-2,2-diméthoxyacétaldéhyde et le 2-phénylglyoxaldiméthylacétal, celui de formule générale IVa est l'orthoester méthylique de l'acide phénylglyoxylique et celui de formule générale Va est l'acétophénone.

4. Procédé selon la revendication 1, où le composé de formule générale I est un composé de formule générale Ib
H₂ₘCₘ-CHOH-CH₂(OR⁴)₂ Ib
dans laquelle m représente un nombre de 1 à 10, et R⁴ prend la même signification que dans la formule II, et où le composé de formule générale V est un composé de formule générale Ib
H₂ₘCₘ-CH₂-CHO Vb.

5. Procédé selon les revendications 1 à 4, où le composé de formule I est le 2,2,3,3-tétraméthoxypropanol et où l'on met en oeuvre, en tant que composé de départ, le méthylglyoxaldiméthylacétal.

6. Procédé selon les revendications 1 à 5, où les anions du sel métallique (S) sont dérivés d'un acide minéral.

7. Procédé selon les revendications 1 à 6, où les anions du sel métallique (S) comprennent les phosphates, les sulfates, les nitrates, les perchlorates ou les halogénures.

8. Procédé selon les revendications 1 à 7, où les cations du sel métallique (S) sont des ions de fer, de nickel, de platine, de palladium, de cobalt, de zinc, d'argent ou de cuivre.

9. Procédé selon les revendications 1 à 8, où le liquide d'électrolyse contient un électrolyte auxiliaire halogéné.

10. Procédé selon les revendications 1 à 9, où
- la proportion des composés de départ et des produits de formules générales I, III, IV et V, ainsi que des autres produits secondaires provenant de l'électrolyse des composés susmentionnés, est comprise entre 1% et 70% en poids,
- la proportion de l'alcool de formule générale II est comprise entre 14,9% et 94,9% en poids,
- la proportion de l'électrolyte auxiliaire est comprise entre 0,1% et 5% en poids, et
- la proportion d'un co-solvant éventuellement présent est comprise entre 0% et 70% en poids,
par rapport au liquide d'électrolyse.

11. Procédé selon les revendications 1 à 10, où l'on réalise l'électrolyse dans une cellule d'électrolyse non divisée.

12. Procédé selon les revendications 1 à 11, où l'on met en oeuvre, en tant qu'anodes, des anodes constituées de métaux nobles, d'oxydes de métaux nobles, de graphite ou de produits du charbon, et, en tant que cathodes, des cathodes constituées de fer, d'acier, de nickel, de zinc, de métaux nobles, de graphite ou de produits du charbon.
